# EUROPÄISCHE PATENTSCHRIFT

(11) **EP 2 260 160 B1**
(45) Veröffentlichungstag und Bekanntmachung des Hinweises auf die Patenterteilung: **19.10.2011**
(21) Anmeldenummer: 09720541.3
(22) Anmeldetag: 06.03.2009
(51) Int. Cl.: E04F 10/06, E04H 15/58, E04B 7/16, E04H 15/32

(54) **ANORDNUNG MIT EINER SPANNVORRICHTUNG UND EINEM VON EINER WICKELWELLE ABZIEHBAREM SONNENSEGEL**
ARRANGEMENT WITH A TENSIONING DEVICE AND A SUN SHADE THAT CAN BE PULLED OFF A WINDING SHAFT
AGENCEMENT AVEC UN DISPOSITIF TENDEUR ET UNE VOILE SOLAIRE POUVANT ÊTRE DÉROULÉE D'UN ARBRE D'ENROULEMENT

(30) Priorität: 11.03.2008 AT 3852008
(43) Veröffentlichungstag der Anmeldung: 15.12.2010
(73) Patentinhaber: Plaspack Netze GmbH, 4690 Schwanenstadt (AT)
(72) Erfinder: BALAZ, Oliver, A-4863 Seewalchen (AT)
(74) Vertreter: Hübscher, Helmut
(86) Internationale Anmeldenummer: PCT/AT2009/000092
(87) Internationale Veröffentlichungsnummer: WO 2009/111810

(56) Entgegenhaltungen:
- EP-A1- 0 865 557
- WO-A1-2007/087659
- DE-A1- 10 333 407
- DE-U1-202005 001 875

## Beschreibung

### Technisches Gebiet

Die Erfindung bezieht sich auf eine Anordnung mit einer Spannvorrichtung und einem von einer Wickelwelle abziehbarem Sonnensegel mit einem an die in entgegengesetzter Richtung von der Wickelwelle abziehbaren Segelecken angreifenden Seilzug, der schlingenbildend über zwei je einer der beiden Segelecken zugeordneten Umlenkrollen läuft, von denen eine ortsfest und die andere an einem Spannseil angenähert senkrecht zur Wickelwelle abgespannt sind.

### Stand der Technik

Um ein Sonnensegel, das entlang einer Teilungslinie mit einer Wickelwelle verbunden ist und an den von der Teilungslinie abgekehrten Segelecken in entgegengesetzten Richtungen von der Wickelwelle abgezogen werden kann, zu bedienen, ist es bekannt (EP 0 865 557 B1), die Wickelwelle mit einem Antrieb zu versehen und die zum Abziehen des Sonnensegels benötigten Seilzüge, die an den von der Teilungslinie abgekehrten Segelecken angreifen, über Umlenkrollen zu drehfest mit der Wickelwelle verbundenen Wickelrollen zurückzuführen, sodass das Sonnensegel bei einer entsprechenden Drehung der Wickelwelle mit Hilfe der sich auf den Wickelrollen aufwickelnden Seilzüge von der Wickelwelle abgezogen wird. Zum Ausgleich etwaiger Längenunterschiede und zum Spannen des Sonnensegels sind unter einer federnden Vorspannung stehende Spanneinrichtungen zwischen den Seilzügen vorgesehen. Nachteilig bei solchen auf- und abwickelbaren Sonnensegeln ist allerdings, dass mit der zusätzlichen Rückführung der Seilzüge zur Wickelwelle und den zwischen den rückgeführten Seilzügen vorgesehenen Spanneinrichtungen ein erheblicher Konstruktionsaufwand verbunden ist.

Zur Vermeidung dieser Nachteile ist bereits in WO2007/087659 eine Anordnung mit Spannvorrichtung für ein Sonnensegel vorgeschlagen worden, bei der die von der Wickelwelle abzuziehenden Segelecken durch einen Seilzug miteinander verbunden sind, der einerseits über eine Umlenkrolle an einem Spannseil und anderseits ebenfalls über eine Umlenkrolle ortsfest abgestützt ist. Solange das Seiltrum zwischen den beiden Umlenkrollen des Seilzuges angenähert senkrecht zur Wickelwelle verläuft, ergeben sich einfache und gute Abspann- und Wickelbedingungen, weil aufgrund der Seilzugführung der Verlagerungsweg der am Spannseil abgespannten Umlenkrolle der Längenänderung des Seiltrums zwischen der ortsfest abgespannten Umlenkrolle und der zugehörigen Segelecke entspricht, sodass beispielsweise bei einem Spannen des Spannseils die einander bezüglich der Wickelwelle gegenüberliegenden Segelecken um den gleichen Betrag auseinandergezogen werden, und zwar wegen der Abspannung der Umlenkrollen senkrecht zur Wickelwelle auch senkrecht zur Wickelwelle. Liegen die mit Hilfe des Seilzuges verbundenen Segelecken einander jedoch nicht in einer Ebene senkrecht zur Wickelwelle gegenüber, so verläuft das Seiltrum zwischen den Umlenkrollen des Seilzuges geneigt zur Wickelwelle, wobei sich der Neigungswinkel mit der Ausziehlänge der Segelecken ändert. Dies bedeutet nicht nur einen von der Zugbelastung der Segelecken senkrechte zur Wickelwelle abweichenden Zugkraftangriff auf die Segelecken, sondern auch ein Nachlassen der Spannung des Seilzuges während des Aufwickelns des Sonnensegels, was zu einer Faltenbildung des Sonnensegels führt.

Weitere Anordnungen mit Spannvorrichtungen sind auch aus DE 20 2005 001 875 U1 und DE 10333407 A1 bekannt.

### Darstellung der Erfindung

Der Erfindung liegt somit die Aufgabe zugrunde, eine Anordnung der eingangs geschilderten Art für ein von einer Wickelwelle abziehbares Sonnensegel mit einfachen konstruktiven Mitteln so auszugestalten, dass sich auch bei Sonnensegeln mit abziehbaren Segelecken, die in Richtung der Wickelachse einen erheblichen Abstand aufweisen, vorteilhafte Auf- und Abwickelbedingungen ergeben.

Die Erfindung löst die gestellte Aufgabe dadurch, dass das zwischen den Umlenkrollen verlaufende Seiltrum des Seilzuges über eine ortsfest abgestützte Zwischenrolle geführt ist und dass der Abschnitt des Seiltrumes zwischen der Zwischenrolle und der am Spannseil abgespannten Umlenkrolle in einer zumindest angenähert zur Wickelwelle senkrechten Ebene verläuft, wobei der Abstand zwischen der am Spannseil abgespannten Umlenkrolle und der Zwischenrolle bei voll aufgespanntem Sonnensegel zumindest der Ausziehlänge des Segeleckes auf der Seite des Spannseils entspricht.

Der durch die ortsfest abgestützte Zwischenrolle erzwungene, zur Wickelwelle senkrechte Verlauf des Seiltrumabschnittes zwischen der Zwischenrolle und der über das Spannseil abgespannten Umlenkrolle stellt sicher, dass eine Längenänderung dieses Seiltrumabschnittes eine entsprechend gegensinnige Längenänderung des Seilzugtrums zwischen der ortsfest abgespannten Umlenkrolle und der zugehörigen Segelecke bedingt, weil die Länge des Seiltrumabschnittes zwischen der Zwischenrolle und der ortsfest abgespannten Umlenkrolle konstruktiv durch die ortsfeste Abspannung sowohl der Umlenkrolle als auch der Zwischenrolle vorgegeben ist. Dies bedeutet, dass bei einer Verstellung des Spannseils im Ausziehsinn des aufgewickelten Sonnensegels die Segelecken auf beiden Seiten der Wickelwelle um die gleiche Ausziehlänge von der Wickelwelle abgezogen werden und zwar senkrecht zur Wickelwelle. Beim Einrollen des Sonnensegels zufolge einer entsprechenden Drehbewegung der Wickelwelle werden die Segelecken aufgrund der Rückhaltekraft durch das Spannseil unter einer Zugspannung wiederum senkrecht zur Wickelwelle gehalten, was ein faltenfreies Aufwickeln des Sonnensegels ermöglicht, und zwar unabhängig vom jeweiligen Abstand der Segelecken in Richtung der Wickelwelle. Voraussetzung ist, dass der Abstand zwischen der am Spannseil abgespannten Umlenkrolle und der ortsfest abgestützten Zwischenrolle bei voll aufgespanntem Sonnensegel zumindest der Ausziehlänge des Segeleckes auf der Seite des Spannseiles entspricht, damit die maximale Ausziehlänge des Sonnensegels auch tatsächlich genützt werden kann.

Für die Funktion des um die Zwischenrolle umgelenkten Seilzuges zwischen den beiden gegensinnig aus- bzw. einzuziehenden Segelecken ist die Art der ortsfesten Abspannung der Zwischenrolle nicht maßgebend. Da üblicherweise Sonnensegel zwischen vier einander paarweise gegenüberliegenden Stehern aufgespannt werden, von denen zwei die Wickelwelle tragen, während die beiden anderen Steher zur Abspannung der Segelecken dienen, ergibt sich dann eine konstruktiv einfache Halterung für die Zwischenrolle, wenn diese Zwischenrolle an einem parallel zur Wickelwelle gespannten Zugmittel abgespannt wird.

### Kurze Beschreibung der Zeichnung

In der Zeichnung ist der Erfndungsgegenstand in einem Ausführungsbeispiel dargestellt. Es zeigen:
- Fig. 1: eine erfindungsgemäße Anordnung mit Spannvorrichtung mit einem von einer Wickelwelle abziehbarem Sonnensegel in einem vereinfachten Schaubild,
- Fig. 2: diese Anordnung in einer Draufsicht und
- Fig. 3: einen Schnitt nach der Linie III-III der Fig. 2.

### Weg zur Ausführung der Erfindung

Die dargestellte Anordnung mit Spannvorrichtung für ein Sonnensegel 1 weist eine zwischen zwei Stehern 2 gelagerte Wickelwelle 3 auf, an der das Sonnensegel 1 entlang einer Teilungslinie befestigt ist. Die von der Wickelwelle 3 gegensinnig abziehbaren Segelecken 4, 5 sind gegenüber Stehern 6, 7 abgespannt, und zwar mit Hilfe von Umlenkrollen 8, 9, über die ein an den Segelecken 4, 5 angreifender Seilzug 10 geführt ist. Während die Umlenkrolle 9 ortsfest gegenüber dem Steher 7 abgespannt ist, greift an der Lagerung der Umlenkrolle 8 ein Spannseil 11 an, das um eine am Steher 6 ortsfest abgestützte Umlenkrolle 12 zu einer Klemmhalterung 13 geführt wird.

Im Unterschied zu Anordnungen mit Spannvorrichtungen herkömmlicher Art ist das Seiltrum 14 des Seilzuges 10 zwischen den beiden Umlenkrollen 8 und 9 um eine Zwischenrolle 15 geführt, die ortsfest an einem parallel zur Wickelwelle 3 zwischen den Stehern 2 gespannten Zugmittel 16 abgestützt ist. Diese Zwischenrolle 15 unterteilt das Seiltrum 14 in zwei Abschnitte, von denen der zwischen der Zwischenrolle 15 und der am Spannseil 11 abgespannten Umlenkrolle 8 verlaufende Abschnitt 17 in einer zur Wickelwelle 3 senkrechten Ebene verläuft, wie dies insbesondere der Fig. 2 entnommen werden kann. Wird demnach das Spannseil 11 zum Aufwickeln des Sonnensegels 1 auf die Wickelwelle 3 nachgelassen, die über einen Antrieb 18 zu diesem Zweck im Aufwickelsinn mit einem Drehmoment beaufschlagt wird, so verlagert sich die Umlenkrolle 8 senkrecht zur Wickelwelle 3, was ein Verziehen des Seilzuges 10 zur Folge hat, weil nicht nur die Segelecke 4, sondern auch die gegenüberliegende Segelecke 5 von der Wickelwelle 3 eingezogen wird. Wegen der zur Wickelwelle 3 senkrechten Verlagerung der Umlenkrolle 8 entspricht die durch das Einziehen des Segeleckes 4 bedingte Verkürzung des Seiltrumabschnittes 17 zwischen der Zwischenrolle 15 und der Umlenkrolle 8 der durch das Einziehen des Segeleckes 5 bedingten Verlängerung des Seilzugtrumes 19 zwischen der ortsfest abgespannten Umlenkrolle 9 und dem Segeleck 5. Die Länge des Seiltrumabschnittes 14 zwischen der Zwischenrolle 15 und der Umlenkrolle 9 ändert sich ja wegen der ortsfesten Abstützung dieser Rollen 15, 9 nicht. Dies bedeutet, dass das Sonnensegel 1 unter einer gleichmäßigen Spannung auf die Wickelwelle 3 aufgewickelt werden kann, wobei die Kräfte des Seilzuges 10 an den Segelecken 4, 5 in vorteilhafter Weise senkrecht zur Wickelwelle 3 angreifen, was eine faltenfreie Aufwicklung des Sonnensegels 1 ermöglicht, selbst wenn die Segelecken 4, 5 einen erheblichen Abstand voneinander in Richtung der Wickelwelle 3 aufweisen. In ähnlicher Weise kann das Sonnensegel 1 unter einer gleichmäßigen Spannung von der Wickelwelle 3 abgezogen werden. Voraussetzung ist, dass die Abspannung der Umlenkrollen 8 und 9 an den Stehern 6 und 7 senkrecht zur Wickelwelle 3 erfolgt. Die Steher 6 und 7 sind daher entsprechend der gewählten Form des Sonnensegels 1 anzuordnen. Hinsichtlich der Lage seiner Segelecken 4 und 5 in Bezug auf die Achse der Wickelwelle 3 ist das Sonnensegel 1 jedoch keiner Begrenzung unterworfen.

## Patentansprüche

1. Anordnung mit einer Spannvorrichtung und einem von einer Wickelwelle (3) abziehbarem Sonnensegel (1), mit einem an die in entgegengesetzter Richtung von der Wickelwelle (3) abziehbaren Segelecken (4, 5) angreifenden Seilzug (10), der schlingenbildend über zwei je einer der beiden Segelecken (4, 5) zugeordneten Umlenkrollen (8, 9) läuft, von denen eine ortsfest und die andere an einem Spannseil (11) angenähert senkrecht zur Wickelwelle (3) abgespannt sind, **dadurch gekennzeichnet, dass** das zwischen den Umlenkrollen (8, 9) verlaufende Seiltrum (14) des Seilzuges (10) über eine ortsfest abgestützte Zwischenrolle (15) geführt ist und dass der Abschnitt (17) des Seiltrumes (14) zwischen der Zwischenrolle (15) und der am Spannseil (11) abgespannten Umlenkrolle (8) in einer zumindest angenähert zur Wickelwelle (3) senkrechten Ebene verläuft, wobei der Abstand zwischen der am Spannseil (11) abgespannten Umlenkrolle (8) und der Zwischenrolle (15) bei voll aufgespanntem Sonnensegel (1) zumindest der Ausziehlänge des Segeleckes (4) auf der Seite des Spannseils (11) entspricht.

2. Anordnung nach Anspruch 1, **dadurch gekennzeichnet, dass** die Zwischenrolle (15) an einem parallel zur Wickelwelle (3) gespannten Zugmittel (16) abgespannt ist.

## Claims

1. Arrangement having a tensioning device and a sun shade (1) which can be drawn off from a winding shaft (3), having a cable pull (10) engaging on the panel corners (4, 5) which can be drawn off from the winding shaft (3) in the opposite direction, which cable pull runs on two deflection rollers (8, 9) each allocated to one of the two panel corners (4, 5) in order to form a loop, one of the rollers being stationary and the other being braced on a tensioning cable (11) approximately perpendicular to the winding shaft (3), **characterised in that** the cable length (14) of the cable pull (10) extending between the deflection rollers (8, 9) is guided on an intermediate roller (15) which is supported in a positionally-fixed manner, and **in that** the section (17) of the cable length (14) between the intermediate roller (15) and the deflection roller (8) braced on the tensioning cable (11) extends in a plane which is at least approximately perpendicular to the winding shaft (3), wherein the distance between the deflection roller (8), which is braced on the tensioning cable (11), and the intermediate roller (15) when the sun shade (1) is completely spanned corresponds at least to the extension length of the panel corner (4) on the side of the tensioning cable (11).

2. Arrangement as claimed in Claim l, **characterised in that** the intermediate roller (15) is braced on a pulling means (16) tensioned in parallel with the winding shaft (3).

## Revendications

1. Agencement, avec un dispositif tendeur et une voile solaire (1) pouvant être déroulée d'un arbre d'enroulement (3), avec un câble de traction (10), agissant sur les coins de voile (4, 5) susceptibles d'être déroulés, dans un sens opposé, de l'arbre d'enroulement (3), passant, en formant une boucle, sur deux rouleaux de renvoi (8, 9) associés chacun à l'un des deux coins de voile (4, 5), rouleaux de renvoi dont l'un est amarré de manière localement fixe et l'autre est amarré à un câble tendeur (11), de manière à peu près perpendiculaire à l'arbre d'enroulement (3), **caractérisé en ce que** le brin de câble (14), s'étendant entre les rouleaux de renvoi (8, 9), du câble de traction (10) est guidé sur un rouleau intermédiaire (15) soutenu de manière localement fixe, et **en ce que** le tronçon (17) du brin de câble (14), entre le rouleau intermédiaire (15) et le rouleau de renvoi (8) amarré au câble tendeur (11), s'étend dans un plan au moins à peu près perpendiculaire à l'arbre d'enroulement (3), la distance d'espacement entre le rouleau de renvoi (8), amarré au câble tendeur (11), et le rouleau intermédiaire (15), lorsque la voile solaire (1) est pleinement ouverte et tendue, correspond au moins à la longueur de déroulement du coin de voile (4) sur le côté du câble tendeur (11).

2. Agencement selon la revendication 1, **caractérisé en ce que** le rouleau intermédiaire (15) est amarré sur un moyen de traction (16) tendu parallèlement à l'arbre d'enroulement (3).
